# FASCICULE DE BREVET EUROPEEN

(11) **EP 0 409 342 B1**
(45) Date de publication et mention de la délivrance du brevet: **24.05.1995**
(21) Numéro de dépôt: 90201928.0
(22) Date de dépôt: 16.07.1990
(51) Int. Cl.: H01H 21/22

(54) **Système de fixation d'une touche à mouvement piano et appareil l'utilisant**
Befestigungssystem für eine Schwenktaste und dieses System verwendendes Gerät
Fastening system for a pivoting key and apparatus using the same

(30) Priorité: 21.07.1989 FR 8909884
(43) Date de publication de la demande: 23.01.1991
(73) Titulaire: PHILIPS ELECTRONIQUE GRAND PUBLIC, 92150 Suresnes (FR); Philips Electronics N.V., 5621 BA Eindhoven (NL)
(72) Inventeur: Guilleminot, Pierre, Societe Civile S.P.I.D., F-75007 Paris (FR)
(74) Mandataire: Charpail, François

(56) Documents cités:
- DE-B- 2 148 804
- DE-U- 7 624 166
- US-A- 4 387 282
- US-A- 4 689 455

## Description

La présente invention a pour objet un système de fixation d'une touche de commande sur un support, la dite touche étant sensiblement plane, et ayant une liberté de mouvement du type piano avec une position de repos et une position de commande, la dite touche comportant une lamelle pourvue d'un becquet situé à une distance du plan de la touche au moins égale à l'épaisseur du support cependant que le dit support est pourvu d'une ouverture qui traverse son épaisseur afin que le becquet s'encliquetant sur l'arrière du support après pénétration élastique de la lamelle dans l'ouverture du support constitue un moyen de positionnement de la touche dans sa position de repos sur le support, des moyens de rappel pour rappeler la touche en position de repos après une opération de commande par pression sur la touche, et des butées qui empêchent une introduction excessive de la touche dans le support.

De telles touches de commande sont utilisées dans les appareils audio, vidéo, notamment les autoradios pour commander les divers réglages : tonalité, son,...; une telle touche agit, par exemple, sur un interrupteur qui délivre une impulsion lors de chaque pression exercée sur la touche.

Un système conforme au préambule est connu du brevet US-4,689,455 (Watanabe). Le système selon ce brevet comporte une touche munie d'une lamelle assurant le positionnement de la touche. Les moyens de rappel de la touche en position de repos sont constitués par une laison élastique entre la lamelle et la touche.

La présente invention a pour but d'assurer que le système de fixation de la touche puisse répondre au mieux à des contraintes fonctionnelles et esthétiques notamment : grand nombre de manoeuvres, précision de positionnement par rapport à la façade esthétique, possibilité d'éclairage par l'intérieur de l'appareil, absence de bruit mécanique en vibrations.

Selon la présente invention, un système de fixation conforme au préambule est particulièrement remarquable en ce que l'ouverture du support est en forme de T aplati, en ce que la dite touche est pourvue de deux autres lamelles constituées d'un matériau élastique, contiguës à la première et situées de chaque côté de cette dernière dans un même plan perpendiculaires au plan de la touche, l'ensemble étant agencé pour que après pénétration élastique de la lamelle centrale dans la jambe du T et simultanément des deux lamelles latérales dans les ailes du T, les deux lamelles latérales prennent appui dans les ailes du T pour constituer les dits moyens de rappel.

Un tel système est en outre très simple, peu coûteux, facile à monter et à démonter.

Avantageusement, il comporte des moyens de contrainte pour mettre les dites lamelles élastiques en tension de telle sorte que le positionnement en position de repos ne comporte pas de jeu.

Ainsi lorsque le système est soumis à des vibrations, c'est notamment le cas dans les autoradios, il ne produit pas de bruit mécanique.

Préférentiellement, les dits moyens de contraintes sont constituées par une surépaisseur disposée sur la lamelle centrale.

Avantageusement, les butées qui empêchent une introduction excessive de la touche dans le support sont portées par les deux lamelles latérales.

Dans un agencement préféré, la dite touche comporte en outre une patte de positionnement inférieure en matériau élastique perpendiculaire au plan de la touche, et munie d'un becquet d'encliquetage pour, en coopérant avec une ouverture de support, préciser la détermination de la dite position de repos.

Ainsi la touche est, en quelque sorte, soumise à une deuxième précontrainte qui assure une parfaite reproductibilité de la position de repos; ceci est primordial dans le cas général où la touche est une pièce plastique moulée dans un moule avec plusieurs empreintes et lorsque plusieurs touches sont montées côte à côte.

La présente invention sera bien comprise au vu de la description d'un exemple de réalisation illustré par les dessins suivants :

La figure 1 représente le principe de la touche et du support.

La figure 2 représente, en coupe, le système de fixation monté.

Sur la figure 1 la touche TO et son support SU sont représentés avant montage.

Le support SU comporte dans toute son épaisseur une ouverture ET en forme de 'T' applati.

La touche TO est manoeuvrée par pression exercée sur la surface plane SP; cette surface peut évidemment présenter d'autres aspects que celui représenté.

La touche est pourvue de 3 lamelles L1, LC, L2 sensiblement perpendiculaires à la surface plane et ayant une épaisseur assez fine pour que les lamelles soient élastiques.

L'épaisseur des ailes du T du support est légèrement supérieure à l'épaisseur des lamelles latérales L1 et L2 de sorte qu'elles peuvent y pénétrer avec le minimum de jeu; pour faciliter l'introduction de la touche, on peut prévoir de biseauter légèrement l'extrémité des lamelles L1, L2 tant en épaisseur qu en largeur.

La lamelle centrale LC est pourvue à son extrémité libre d'un becquet BE agencé pour s'encliqueter sur le support SU; à cet effet elle n'est pas plus large que la jambe du T de telle sorte que, lors du montage du système, la lamelle centrale se plie vers le bas pour faire passer le becquet BE puis se remet en place pour l'encliquetage.

Les lamelles latérales sont ici munies de butées latérales BUT qui empêchent une introduction excessive de la touche TO dans le support SU, ainsi la touche est bien positionnée en profondeur par le becquet BE et les butées BUT; d'autres dispositions des butées sont aussi envisageables.

En variante non représentée, il est possible de disposer le becquet vers le bas, dans ce cas la jambe du 'T' serait vers le haut. Du fait que la touche est sollicitée vers le bas, la disposition de la figure 1 est néanmoins préférée car ainsi le becquet n'a pas tendance à se décrocher.

Sur la figure 1, la lamelle centrale LC comporte une légère surépaisseur SEP à côté du becquet; après montage, cette surépaisseur écarte légèrement la lamelle centrale LC de la paroi supérieure du 'T' ce qui a pour effet de précontraindre les lamelles élastiques. Ainsi la touche ne bagotte pas dans son logement en cas de vibration.

Sur la figure 2, le système est représenté en coupe après montage.

La figure 2 montre un exemple de montage réel alors que la figure 1 montre plutôt le principe de fonctionnement. En plus de la touche TO et du support SU, une façade esthétique FA est représentée; il peut arriver que la façade et le support ne sont qu'une seule et même pièce sans modifier le principe du système de positionnement selon l'invention.

La touche TO de la figure 2 a un aspect extérieur -bords arrondis avec jupe- plus 'commercial' que celle de la figure 1, mais fonctionnellement c'est la même. La lamelle centrale LC avec son becquet BE est encliquetée dans l'ouverture ET du support SU. Les lamelles latérales ne sont pas visibles sur la figure 2.

La position représentée est la position de repos.

Lorsqu'on appuie sur la touche, le téton de commande TEC actionne l'interrupteur SW. Ils sont ici symboliquement représentés pour montrer qu'il suffit d'une faible course pour réaliser la fonction du mouvement de type piano. Les lamelles élastiques constituent les moyens de rappel de la position de commande à la position de repos.

La touche TO de la figure 2 comporte en outre une patte inférieure PI laquelle, similairement au becquet BE, vient s'encliqueter dans le support SU. Toutefois, le rôle de la patte PI est uniquement de fixer avec précision la position de repos car elle est agencée pour contraindre, sans excès, les lamelles élastiques. En effet, en l'absence de la patte PI la position de la touche TO vis à vis de la façade FA pourrait être différente d'une touche à l'autre du fait des dispersions de fabrication notamment avec des moules multi-empreintes.

Avec la patte PI et les lamelles qui maintiennent son becquet en appui sur le support, la cote de dépassement de la touche par rapport à la façade est parfaitement définie et reproductible.

A titre indicatif, un tel système de fixation a été réalisé avec une touche en matière plastique de 15x15 mm avec des lamelles dont l'épaisseur est de 0,7 mm, la largeur de 2,5 mm et la longueur de 6 mm.

Il est notable que le système de fixation selon l'invention occupe peu de place et, de ce fait, il est possible d'éclairer la touche par l'arrière avec, par exemple, une ampoule AM.

Il suffit alors que la zone du support repérée LU soit vide, ou translucide, pour que la lumière émise par l'ampoule AM illumine la touche par l'arrière pour faire apparaître une inscription ou un dessin.

## Revendications

1. Système de fixation d'une touche de commande (SP) sur un support, la dite touche étant sensiblement plane, et ayant une liberté de mouvement du type piano avec une position de repos et une position de commande, la dite touche comportant une lamelle (LC) pourvue d'un becquet (BE) situé à une distance du plan de la touche au moins égale à l'épaisseur du support cependant que le dit support est pourvu d'une ouverture qui traverse son épaisseur afin que le becquet s'encliquetant sur l'arrière du support après pénétration élastique de la lamelle dans la dite ouverture constitue un moyen de positionnement de la touche dans sa position de repos, des moyens de rappel pour rappeler la touche en position de repos après une opération de commande par pression sur la touche, et des butées (BUT) qui empêchent une introduction excessive de la touche dans le support, caractérisé en ce que l'ouverture du support (ET) est en forme de T aplati, en ce que la dite touche est pourvue de deux autres lamelles (L1, L2) constituées d'un matériau élastique, contiguës à la première et situées de chaque côté de cette dernière dans un même plan perpendiculaires au plan de la touche, l'ensemble étant agencé pour que après pénétration élastique de la lamelle centrale (LC) dans la jambe du T et simultanément des deux lamelles latérales (L1, L2) dans les ailes du T, les deux lamelles latérales prennent appui dans les ailes du T pour constituer les dits moyens de rappel.

2. Système de fixation selon la revendication 1, caractérisé en ce qu'il comporte des moyens de contrainte pour mettre les dites lamelles élastiques (L1, L2) en tension de telle sorte que le positionnement en position de repos ne comporte pas de jeu.

3. Système de fixation selon la revendication 2 caractérisé en ce que les dits moyens de contrainte sont constitués par une surépaisseur (SEP) disposée sur la lamelle centrale.

4. Système de fixation selon l'une quelconque des revendications 1 à 3, caractérisé en ce que les butées (BUT) qui empêchent une introduction excessive de la touche dans le support sont portées par les deux lamelles latérales.

5. Système de fixation selon l'une quelconque des revendications 1 à 4, caractérisé en ce que la dite touche comporte en outre une patte de positionnement inférieure (PI) en matériau élastique, perpendiculaire au plan de la touche, et munie d'un becquet d'encliquetage pour, en coopérant avec une ouverture du support, préciser la détermination de la dite position de repos.

6. Appareil audio, vidéo, notamment autoradio, comportant au moins un système de fixation selon l'une quelconque des revendications précédentes.

## Patentansprüche

1. System zur Befestigung einer Funktionstaste (SP) auf einem Träger, wobei die Taste im wesentlichen plan ist und eine Bewegungsfreiheit vom Piano-Typ hat, mit einer Ruhelage und einer Betätigungslage, wobei die genannte Taste eine mit einer Deckplatte (BE) versehene Lamelle (LC) hat, die von der Ebene der Taste einen Abstand hat, der mindestens gleich der Dicke des Trägers ist, während der genannte Träger über seine gesamte Dicke mit einer Öffnung versehen ist, damit die Deckplatte durch Einrasten am hinteren Teil des Trägers nach elastischem Einführen der Lamelle in die genannte Öffnung ein Positionierungsmittel für die Taste in ihrer Ruhelage bildet, sowie Rückholmittel, um nach einem Betätigungsvorgang durch Drücken der Taste die Taste in ihre Ruhelage zurückzuholen und Anschläge (BUT), die ein übermäßiges Eindrücken der Taste in den Träger verhindern, dadurch gekennzeichnet, daß die Öffnung des Trägers (ET) die Form eines abgeflachten T hat, und daß die genannte Taste von zwei weiteren Lamellen (L1, L2) aus elastischem Material versehen ist, die mit der ersten verbunden sind und zu beiden Seiten dieser letzteren in einer gleichen Ebene senkrecht zur Ebene der Taste liegen, wobei das Ganze so ausgeführt ist, daß nach elastischem Einführen der mittleren Lamelle (LC) in den Fuß des T und gleichzeitig der beiden seitlichen Lamellen (L1, L2) in die Arme des T die beiden seitlichen Lamellen (L1, L2) in den Armen des T lagern, um die genannten Rückholmittel zu bilden.

2. Befestigungssystem nach Anspruch 1, dadurch gekennzeichnet, daß es Spannungsmittel umfaßt, um die genannten elastischem Lamellen (L1, L2) so zu spannen, daß die Positionierung in Ruhelage kein Spiel aufweist.

3. Befestigungssystem nach Anspruch 2, dadurch gekennzeichnet, daß die genannten Spannungsmittel durch eine auf der mittleren Lamelle angebrachte Überdicke (SEP) gebildet werden.

4. Befestigungssystem nach einem der Ansprüche 1 bis 3, dadurch gekennzeichnet, daß die Anschläge (BUT), die ein übermäßiges Eindrücken der Taste in den Träger verhindern, von den beiden seitlichen Lamellen getragen werden.

5. Befestigungssystem nach einem der Ansprüche 1 bis 4, dadurch gekennzeichnet, daß die Taste außerdem mindestens eine untere Positionierungskrempe (PI) aus elastischem Material umfaßt, die senkrecht zur Ebene der Taste liegt und mit einer Einrastplatte versehen ist, um im Zusammenwirken mit einer Öffnung des Trägers die Bestimmung der genannten Ruhelage zu präzisieren.

6. Audiogerät, Videogerät, insbesondere Autoradio, mit mindestens einem Befestigungssystem nach einem der vorhergehenden Ansprüche.

## Claims

1. A fastening system for a control button (SP) on a support, which button is substantially plane and has a freedom of movement of the piano-key type with a rest position and an actuating position, said button comprising a strip (LC) provided with a catch (BE) situated at a distance from the plane of the button at least equal to the thickness of the support, while said support is provided with an opening which extends throughout its thickness such that the catch snapping itself behind the support after elastic penetration of the strip into the opening of the support forms positioning means for the button in its rest position on the support, returning means for returning the button to the rest position after an actuating operation consisting of pressing of the button, and abutment stops (BUT) which prevent the button from being pressed too far into the support, characterized in that the opening of said support (ET) is in the shape of a flattened T, in that the said button is provided with two additional strips (L1, L2) made of an elastic material, contiguous to the first strip and situated on either side thereof in a same plane perpendicular to the plane of the button, the assembly being such that after elastic penetration of the central strip (LC) into the leg of the T and, simultaneously, of the two lateral strips (L1, L2) into the crossbars of the T, the two lateral strips bear on the crossbars of the T, thus constituting the said returning means.

2. A fastening system as claimed in Claim 1, characterized in that it comprises tensioning means to put said elastic strips (L1, L2) under tension such that the positioning in the rest position is without play.

3. A fastening system as claimed in Claim 2, characterized in that said tensioning means are formed by an additional thickness (SEP) disposed on the central strip.

4. A fastening system as claimed in any one of the Claims 1 to 3, characterized in that the abutment stops (BUT) which prevent the button from being pressed too far into the support are carried by the two lateral strips.

5. A fastening system as claimed in any one of the Claims 1 to 4, characterized in that said button comprises moreover a lower positioning bracket (PI) of elastic material perpendicular to the plane of button and provided with a retaining catch for accurate determination of said rest position by cooperation with a support opening.

6. An audio or video device, especially a car radio, comprising at least one fastening system as claimed in any one of the preceding Claims.
